# EUROPÄISCHE PATENTANMELDUNG

(11) **EP 4 786 843 A1**
(43) Veröffentlichungstag der Anmeldung: **05.08.2026**
(21) Anmeldenummer: 25154725.3
(22) Anmeldetag: 29.01.2025
(51) Int. Cl.: F17C 11/00

(54) **METALLHYDRIDTANK FÜR DIE SPEICHERUNG VON WASSERSTOFF**

(71) Anmelder: Helmholtz-Zentrum hereon GmbH, 21502 Geesthacht (DE)
(72) Erfinder: BELLOSTA VON COLBE, Jose, 21465 Wentorf (DE); HÖHNE, Merle, 21029 Hamburg (DE); JEPSEN, Julian, 22397 Hamburg (DE); KLASSEN, Thomas, 21465 Wentorf (DE)
(74) Vertreter: Gulde & Partner

(57) **Zusammenfassung**

Die Erfindung betrifft einen Metallhydridtank (1), umfassend eine äußere Ummantelung (11), die einen zur Aufnahme eines Metallhydrids (20) ausgebildeten Innenraum (50) umschließt, ein Wasserstoffleitungssystem (30) zur Zu- und Abführung von Wasserstoffgas in den und aus dem Metallhydridtank (1). Erfindungsgemäß weist der Metallhydridtank (1) eine gasdurchlässige innere Ummantelung (40) auf, die im Innenraum (50) zumindest abschnittsweise beabstandet zu der äußeren Ummantelung (11) angeordnet ist und die als eine Trennung zwischen dem Metallhydrid (20) und der äußeren Ummantelung (11) ausgebildet ist. Hierdurch wird ein Ausweichraum für die Expansion des Metallhydrids sowie eine verbesserte Gasverteilung im Innenraum des Metallhydridtanks (1) erzielt.

## Beschreibung

Die Erfindung betrifft Metallhydridtanks für die Speicherung von Wasserstoff durch Metallhydride.

### Technologischer Hintergrund

Der Einsatz von Metallhydriden für die Speicherung von Wasserstoff als Energiespeicher ist bekannt. Derartige Metallhydride umfassen Metalle oder Metalllegierungen, die in der Lage sind, mit gasförmigem Wasserstoff reversibel zu Metallhydriden zu reagieren (Hydrierung) und den Wasserstoff unter entsprechenden thermodynamischen Bedingungen wieder freizusetzen (Dehydrierung). Zu diesem Zweck werden die Metallhydride in Form von Pulvern oder Presslingen in Tanks gespeichert, deren Betankung mit gasförmigem Wasserstoff in der Regel über einen Einlassstutzen erfolgt, der üblicherweise auch als Auslassstutzen während der Entnahme von Wasserstoffgas dient. Hierbei kann es zu folgenden Komplikationen kommen.

Während der Beladungszyklen kann sich die Schüttdichte des Metallhydridbettes ändern. Infolge inhomogener Verteilung des Wasserstoffs innerhalb des Tanks bei Verwendung einfacher Einlassstutzen kommt es insbesondere zu lokalen Verdichtungen und inhomogenen Porositäten innerhalb der Schüttung. Im Extremfall ergeben sich Zonen, die nicht oder nur teilweise hydriert werden können. Die homogene Verteilung des Wasserstoffs wird bisher durch Wasserstoffzuleitungen aus keramischen oder metallischen Sintermaterialien gelöst, die über die Länge des Tanks im Inneren angeordnet sind. Diese sind jedoch spröde und neigen beim Zusammenbau und im Betrieb zum Bruch. Zudem sind Sintermetallrohre aufwändig zusammengesetzt und müssen kostenintensiv gestützt werden.

Außerdem expandieren Metallhydride bei der Hydrierungsreaktion innerhalb der Zyklisierung (Wasserstoffzugabe und -entnahme) um bis zu 30 %. Diese Volumenzunahme führt zu mechanischen Spannungen, die sich auf die Wandungen übertragen und somit zu Materialversagen oder zu Deformierungen führen können, die den Metallhydridtank unbrauchbar machen. Die Expansion der Hydride wird bisher dadurch kompensiert, dass ein Leervolumenanteil von 30-50 % des Tankvolumens vorgehalten wird und der Tank nur zu 50-70 % mit Metallhydrid gefüllt wird. Dies führt zu großen Tanks und hohem Bauraumbedarf. Zusätzlich werden die Metallhydridtanks mit sehr hohen Wandstärken ausgeführt, wodurch sich unvorteilhaft das Gewicht erhöht, was insbesondere in mobilen Anwendungen von Nachteil ist.

Des Weiteren erwärmen sich Metallhydride bei der Wasserstoffzugabe, so dass eine Kühlung des gesamten Tanks während der Beladung erforderlich ist. Die Temperierung der Hydride erfolgt durch Heiz- und Kühlsysteme, die den Tank in einen Wärmetauscher verwandeln. Beispiele für solche Heiz- und Kühlsysteme sind interne Kühlrohre, externe Ringspalttanks, innere Wärmeleitstrukturen u. v. m.

### Zusammenfassung der Erfindung

Der Erfindung liegt die Aufgabe zugrunde, einen Metallhydridtank bereitzustellen, der die vorstehend genannten Probleme zumindest teilweise löst. Der Fokus liegt insbesondere auf der Optimierung des Tanks in Hinblick auf seine mechanische Beanspruchung infolge der Expansion der Metallhydride während ihrer Hydrierung. Der Tank sollte zudem möglichst auch eine verbesserte Sicherheit und energetische sowie kapazitative Effizienz aufweisen.

Diese Aufgaben werden ganz oder teilweise durch einen Metallhydridtank mit den Merkmalen des unabhängigen Anspruchs gelöst. Der Metallhydridtank weist eine druckbeständige äußere Ummantelung auf, die einen zur Aufnahme eines Metallhydrids ausgebildeten Innenraum umschließt. Außerdem umfasst der Metallhydridtank ein Wasserstoffleitungssystem zur Zu- und Abführung von Wasserstoffgas in den und aus dem Metallhydridtank. Erfindungsgemäß weist der Metallhydridtank zudem eine gasdurchlässige innere Ummantelung auf, die im Innenraum zumindest abschnittsweise beabstandet zu der äußeren Ummantelung angeordnet ist und die als eine Trennung zwischen dem Metallhydrid und der äußeren Ummantelung ausgebildet ist.

Durch die zumindest abschnittsweise Beabstandung der erfindungsgemäßen inneren Ummantelung zu der äußeren Ummantelung wird ein Freiraum zwischen diesen beiden bereitgestellt. Dieser Freiraum zwischen der inneren und äußeren Ummantelung dient als Pufferraum, in den die innere Ummantelung bei der Expansion des Metallhydrids elastisch ausweichen kann. Dadurch kann sich die innere Ummantelung elastisch verformen und somit die expansionsbedingten Kräfte auffangen und den Stress auf die äußere Ummantelung des Metallhydridtanks reduzieren oder eliminieren. Unter "elastisch" wird hier die Eigenschaft der inneren Ummantelung verstanden, nach Wegfall der einwirkenden Kraft die ursprüngliche Form wiederherzustellen. Das heißt, dass wenn das Metallhydrid bei der Wasserstoffentnahme aus dem Tank dehydriert und dadurch komprimiert, auch die innere Ummantelung wieder komplett oder teilweise ihre ursprüngliche, nicht expandierte Form einnimmt. In dem Fall der Verwendung von Metallhydriden in Form von Pellets, die nach der Expansion ihre Form behalten, ist die Elastizität auch vorteilhaft um die Kräfte, die während der Expansion auftreten, aufzufangen und somit nicht an die äußere, drucktragende Ummantelung zu übertragen.

Die verminderte mechanische Beanspruchung der äußeren Ummantelung des Tanks führt zu einer verlängerten Lebensdauer des Tanks sowie zu einer höheren Sicherheit.

Zudem erlaubt die verminderte mechanische Beanspruchung, die äußere Ummantelung des Tanks mit einer geringeren Wandstärke auszuführen als im Stand der Technik, wodurch Material und Gewicht reduziert werden. Gleichzeitig wird bei geringerer Wandstärke der äußeren Ummantelung auch die "thermische Masse" reduziert, die bei der Aufheizung des Metallhydrids zum Zwecke seiner Dehydrierung erwärmt werden muss bzw. zum Zwecke der Hydrierung gekühlt werden muss. Hieraus resultiert eine verbesserte energetische Effizienz des Tanks.

Die Gasdurchlässigkeit der inneren Ummantelung ermöglicht zudem eine besonders homogene Verteilung des Wasserstoffgases innerhalb des Tanks. Unabhängig davon, ob das Wasserstoffgas zentral oder an der Peripherie des Innenraums zugeführt wird, verteilt es sich über die gesamte Oberfläche der inneren Ummantelung und durchströmt das Metallhydrid großflächig und gleichmäßig. Die aus dem Stand der Technik bekannte lokale und inhomogene Hydrierung des Metallhydrids und die Ausbildung nicht hydrierter oder zeitverzögerter hydrierter Zonen wird durch die Erfindung vermieden bzw. reduziert. In der Folge kann das Metallhydrid effizienter, schneller und homogener hydriert und dehydriert werden. Dadurch kann letztlich auch die effektive Speicherkapazität erhöht werden.

Insbesondere, wenn die Abführung des freigesetzten Wasserstoffgases aus dem Tank über die Peripherie des Tanks erfolgt, insbesondere aus dem zwischen äußerer und innerer Ummantelung gebildeten Freiraum, dient die innere Ummantelung zudem als ein Filter und Rückhaltesystem für das Metallhydrid. Somit wird der Eintrag von Metallhydridpartikeln in das Wasserstoffleitungssystem und ein Verlust des Speichermaterials verhindert.

Der Begriff Metallhydrid umfasst im Rahmen der Erfindung im Allgemeinen alle Wasserstoff-Verbindungen, in denen Wasserstoff mit einem weiteren oder mehreren Verbindungspartnern eine reversible Verbindung eingeht. Es beinhaltet im Rahmen der Erfindung beispielsweise salzartige Hydride wie Natriumhydrid (NaH) oder feste kovalente Hydride wie diverse Borane oder metallartige Hydride wie Vanadiumhydrid (VH₂) oder Legierungen aus zwei oder mehr Metalle wie TiFeH_{1,95} oder Ti_{0,325}V_{0,275}Zr_{0,125}Nb_{0,275}H_{1,7} oder mehrwertige komplexe Hydride wie Natriumaluminiumhydrid (NaAlH₄) oder Mischungen der vorher genannten Hydriden wie MgH₂/2LiBH₄.

In bevorzugter Ausgestaltung der Erfindung, kann die innere Ummantelung strukturell als ein Objekt mit einer Vielzahl von Öffnungen oder Durchgängen in regelmäßigen oder unregelmäßigen Abständen beschrieben werden. Dabei können die Öffnungen oder Durchgänge typischerweise einem mittleren Durchmesser von 0,1 µm bis 100 µm, insbesondere von 0,2 µm bis 50 µm, bevorzugt von 0,25 µm bis 0,5 µm, aufweisen. Hierdurch wird der zuvor beschriebene Rückhalteeffekt für Metallhydridpartikel noch weiter verbessert und zudem eine besonders gute Homogenisierung der Gasverteilung erzielt.

In bevorzugter Ausgestaltung ist die innere Ummantelung derart strukturiert, dass sie geeignet ist, Metallhydridpartikel mit einer mittleren Partikelgröße von größer als 100 µm, insbesondere größer als 10 µm, bevorzugt größer als 1 µm und besonders bevorzugt größer als 0,5 µm, und ganz besonders bevorzugt größer als 0,1 µm, zurückzuhalten. Innerhalb dieser Spezifikation ist die innere Ummantelung in der Lage, typische Metallhydridpartikel von dem Austritt aus dem Tank abzuhalten.

In bevorzugter Ausgestaltung der Erfindung entspricht die Struktur der inneren Ummantelung der Struktur eines Netzes, eines Siebes, eines Vließes, eines Gestricks oder einer Lochplatte. Dadurch wird die oben beschriebene Retention von Metallhydridpartikeln noch weiter verbessert, während der Wasserstoffgasdurchfluss homogenisiert wird. Besonders bevorzugt ist die innere Ummantelung netzförmig oder siebförmig ausgebildet.

Die innere Ummantelung weist in bevorzugter Ausführung eine gewellte oder gefaltete Querschnittskontur auf. Durch die Wellung oder die Faltung, wird einerseits eine Möglichkeit zur Realisierung der zumindest abschnittsweisen Beabstandung der inneren zur äußeren Ummantelung geschaffen, was aus den Figuren ersichtlich wird. Ferner führen diese Querschnittskonturen zu einer Vergrößerung der Oberfläche der inneren Ummantelung und damit zu einer effizienteren und homogeneren Wasserstoffgasverteilung. Nicht zuletzt wird durch diese Ausführung auch eine verbesserte Aufnahme der expansionsbedingten Kräfte des Metallhydrids realisiert, wodurch die Gefahr der übermäßigen Ausdehnung oder des Materialbruchs der äußeren Ummantelung weiter minimiert wird.

Das Material der inneren Ummantelung kann aus einem Repertoire von Metallen, Polymeren, Gläsern oder Keramiken ausgewählt werden. Dabei werden bevorzugt solche Materialien ausgewählt, die eine ausreichende Wasserstoffgasbeständigkeit als auch Temperaturbeständigkeit sowohl für hohe als auch niedrige Temperaturen aufweisen. Insbesondere sollte die innere Ummantelung hohen Temperaturen bis zu 250 °C, insbesondere bis zu 500 °C, vorzugsweise bis zu 1000 °C, standhalten. Gleichzeitig sollte sie auch bei niedrigen Temperaturen von bis zu -20 °C stabil sein, insbesondere bis zu -30 °C und vorzugsweise bis zu -40 °C. Besonders bevorzugt besteht die innere Ummantelung aus einem metallischen oder Kunststoffmaterial.

In einer Ausführung der Erfindung sind Enden der inneren Ummantelung einander überlappend und relativ zueinander verlagerbar angeordnet. Dies ermöglicht, dass bei Expansion des Metallhydrids ein Maß der Überlappung abnimmt und die innere Ummantelung in den zwischen der inneren Ummantelung und der äußeren Ummantelung gebildeten Freiraum elastisch ausweichen kann. Auf diese Weise wird eine weitere Möglichkeit der Realisierung des Ausweichens der inneren Ummantelung in den Freiraum geschaffen. Dieses Prinzip wird anhand von Figur 9 später erläutert.

In vorteilhafter Ausführung der Erfindung ist zwischen innerer Ummantelung und äußerer Ummantelung ein Dämmmaterial angeordnet. Das Dämmmaterial füllt den zwischen innerer und äußerer Ummantelung gebildeten Freiraum zumindest teilweise aus und wird komprimiert, wenn das Metallhydrid hydriert wird und dabei expandiert.

Durch die Komprimierbarkeit des Dämmmaterials wird die Aufnahme der expansionsbedingten Kräfte begünstigt, sodass die äußere Ummantelung einen noch weiter verbesserten Schutz erfährt.

Dieses Dämmmaterial ist zudem gasdurchlässig, so dass die homogene Verteilung des Wasserstoffs begünstigt wird.

Des Weiteren isoliert das Dämmmaterial die Metallhydridfüllung des Tanks gegenüber der äußeren Ummantelung und der Umgebung. Hierdurch wird im Falle der Ausführung des Tanks einer internen Temperierung die zu temperierende thermische Masse des Systems verringert und somit die Energieeffizienz erhöht sowie die Temperaturträgheit des Systems minimiert. Ferner wird das Metallhydrid von äußeren Temperaturschwankungen weitestgehend geschützt.

Gemäß einer weiteren Ausführung umfasst der Metallhydridtank Spacer, die eine Beabstandung zwischen der inneren Ummantelung und der äußeren Ummantelung (oder ggfs. dem Dämmmaterial) gewährleisten. Die Nutzung von Spacer erlaubt es, den Freiraum zwischen innerer und äußerer Ummantelung zu realisieren oder zu vergrößern. Die Spacer zwingen die innere Ummantelung, um die Spacer herum in den Freiraum auszuweichen, wobei sie die Expansionskräfte des Metallhydrids absorbieren, statt direkt an die äußere Ummantelung abzugeben, sodass die äußere Ummantelung einen weiter verbesserten Schutz erfährt. Die Spacer können aus einem rigiden Material ausgeführt sein oder bevorzugt aus einem elastischen Material, wodurch die expansionsbedingten Kräfte des Metallhydrids noch besser aufgenommen werden. Denkbar ist auch, dass die Spacer als Federn oder Federpakete ausgebildet sind.

Das Wasserstoffleitungssystem dient der Zuführung von Wasserstoffgas in den Tank sowie der Abführung aus dem Tank. Zu diesem Zweck umfasst das Wasserstoffleitungssystem vorzugsweise eine Wasserstoffzuführung und eine (separate) Wasserstoffabführung. Diese Ausführung erlaubt die Durchführung der Hydrierungszyklen im Durchflussbetrieb, wobei überschüssiges Wasserstoffgas direkt abgeleitet wird. Hierdurch kann eine zusätzliche Kühlung des Metallhydrids während der exothermen Hydrierungsreaktion im Zuge der Beladung des Tanks erzielt werden. Da ein unmittelbarer Kontakt zwischen Wasserstoffgas und dem Metallhydrid besteht, ist der Wärmeaustausch zwischen Wasserstoffgas und Hydrid ca. um ein 40-faches besser als über eine herkömmliche Kühlung mittels Kühlflüssigkeit.

In bevorzugter Ausführung ist die Wasserstoffzuführung zwischen der inneren Ummantelung und äußeren Ummantelung angeordnet und die Wasserstoffabführung zentral im Inneren des Tanks (innerhalb der Metallhydridfüllung). Auf diese Weise überflutet das zugeleitete Wasserstoffgas aus dem Freiraum heraus die gesamte Oberfläche der inneren Ummantelung und strömt von allen Seiten gleichmäßig in das Metallhydrid, um dieses zu hydrieren, während überschüssiges Wasserstoffgas oder Wasserstoffgas, das während der Dehydrierung freigesetzt wird, über die zentral angeordnete Wasserstoffabführung aus dem System abgeleitet und einem Verbraucher zugeführt wird. Das erlaubt eine homogene Wasserstoffbeaufschlagung des gesamten Metallhydrids. Genauso möglich und vorteilhaft ist die umgekehrte Anordnung, wobei auch hier die gleichmäßige Durchströmung des Metallhydrids vom Zentrum in Richtung der inneren Ummantelung erzielt wird.

Gemäß einer weiteren Ausführung umfasst der Metallhydridtank ein integriertes Temperiersystem, das insbesondere innerhalb des Metallhydrids angeordnet ist. Das integrierte Temperiersystem gewährleistet eine effiziente Wärmeabfuhr während der exothermen Hydrierung des Metallhydrids und/oder dient der Beheizung des Hydrids während der Entladung (Dehydrierung). Das Temperiersystem kann beispielsweise über Wärmetausch mittels eines flüssigen Wärmeträgers funktionieren, wobei es insbesondere in Form einer Temperierspirale oder eines Temperierbündels ausgebildet sein kann.

Die äußere Ummantelung kann eine beliebige Form aufweisen, beispielsweise eine quaderförmige, insbesondere kubische Form, eine zylindrische Form oder eine sphärische Form. Vorzugsweise weist sie eine zylindrische Form auf, da diese konstruktiv einfach zu realisieren ist und gleichzeitig eine besonders gute Stabilität gegenüber den Expansionskräften des Metallhydrids aufweist und die Kräfte des Gases, welches unter Druck zugeführt oder abgeleitet wird, aufzufangen.

### Kurzbeschreibung der Figuren

Die Erfindung wird nachfolgend anhand von Ausführungsbeispielen und dazugehöriger Zeichnungen näher erläutert. Die Figuren zeigen:
- Fig. 1A: Aufbau eines Metallhydridtanks in einer ersten Ausführung gemäß der Erfindung in einer Querschnittdarstellung bei nicht expandiertem Metallhydrid;
- Fig. 1B: Aufbau des Metallhydridtanks der ersten Ausführung bei expandiertem Metallhydrid;
- Fig. 2: Aufbau eines Metallhydridtanks in einer zweiten Ausführung der Erfindung mit Dämmmaterial und innerem Temperiersystem in einer Querschnittdarstellung;
- Fig. 3: Aufbau eines Metallhydridtanks in einer weiteren Ausführung gemäß der Erfindung mit Temperierspirale und Spacer in einer Querschnittdarstellung;
- Fig. 4: Peripherisch ausgerichtete Spacer entlang der Peripherie der inneren Ummantelung;
- Fig. 5: Aufbau eines Metallhydridtanks in einer weiteren Ausführung gemäß der Erfindung mit Temperierbündel und Spacer in einer Querschnittdarstellung;
- Fig. 6: Aufbau eines Metallhydridtanks in einer weiteren Ausführung gemäß der Erfindung mit Temperierspirale, Dämmmaterial und Spacer in einer Querschnittdarstellung;
- Fig. 7: Aufbau eines Metallhydridtanks in einer weiteren Ausführung gemäß der Erfindung mit Temperierbündel, Dämmmaterial und Spacer in einer Querschnittdarstellung;
- Fig. 8: Aufbau eines Metallhydridtanks gemäß der Erfindung in einer Längsschnittdarstellung;
- Fig. 9: Aufbau einer Fixieranordnung in einer weiteren Ausführung gemäß der Erfindung anhand von überlappenden Durchgängen; und
- Fig. 10: Aufbau einer Fixieranordnung in einer weiteren Ausführung gemäß der Erfindung anhand von gegenüberliegenden Aufnahmen.

### Detaillierte Beschreibung der Erfindung

Figur 1A zeigt eine Prinzipdarstellung eines Metallhydridtanks 1 gemäß einer ersten Ausführung der vorliegenden Erfindung in einer Querschnittsdarstellung.

Der insgesamt mit 1 bezeichnete Metallhydridtank umfasst grundsätzlich ein druckfestes Gehäuse 10, ein Wasserstoffleitungssystem 30 sowie eine gasdurchlässige innere Ummantelung 40.

Das Gehäuse 10 umfasst eine äußere Ummantelung 11, die einen Innenraum 50 des Metallhydridtanks 1 umschließt und zur Aufnahme eines hier nur angedeuteten Metallhydrids 20 ausgebildet ist. Das Gehäuse 10 kann eine beliebige Form aufweisen, insbesondere die eines Kubus, einer Kugel, eines Quaders oder eines Zylinders. In der hier dargestellten bevorzugten Ausführung der zylindrischen Form bildet die äußere Ummantelung 11 die Mantelfläche des Zylinders und hat somit die Form eines Rohrs. Die äußere Ummantelung 11 besteht aus einem wasserstoffstabilen Material, beispielsweise Stahl, und weist eine Wandstärke auf, die dem bestimmungsgemäßen Druck standhält und der Diffusion von Wasserstoffgas nach außen ausreichend entgegenwirkt. Vorzugsweise weist das Gehäuse 10 eine Druckbeständigkeit bis zu 1000 bar, insbesondere bis zu 1500 bar und besonders bevorzugt bis zu 2000 bar auf.

Das Metallhydrid 20 kann als Pulver in Form einer Schüttung vorliegen oder in Form von Pellets. Das Metallhydrid umfasst ein Metall oder eine Metalllegierung, die geeignet sind, Wasserstoff reversibel chemisch zu binden. Dabei geht das Metallhydrid 20 in seiner Nichtspeicherform bei geeigneten Umgebungsbedingungen, insbesondere hohen Drücken und/oder niedrigen Temperaturen, eine Bindung mit molekularem Wasserstoff ein und reagiert chemisch zu der Speicherform, dem eigentlichen Metallhydrid. Bei Änderung der Umgebungsbedingungen, insbesondere bei Druckverminderung und/oder Temperaturerhöhung, reagiert das Material zurück in seine Nichtspeicherform, wobei der Wasserstoff wieder freigesetzt wird. Zum Zwecke der Erwärmung und/oder Kühlung des Metallhydrids 20 kann der Metallhydridtank 1 über eine interne oder externe Temperiereinrichtung verfügen (hier nicht dargestellt). In der dargestellten Ausführung kann es sich insbesondere um eine externe Temperiereinrichtung handeln. Beispielsweise kann der gesamte Tank 1 in eine Temperierflüssigkeit eingetaucht sein oder es können Wärmetauscherrohre oder dergleichen auf der äußeren Fläche des Gehäuses 10 angeordnet sein.

Das Wasserstoffleitungssystem 30 kann grundsätzlich nur eine einzige Leitung umfassen, die sowohl die Funktion der Zuführung als auch der Abführung von Wasserstoffgas übernimmt. Vorzugsweise umfasst das Wasserstoffleitungssystem 30 jedoch eine Wasserstoffgaszufuhr 31 und eine Wasserstoffgasabfuhr 32, wie dargestellt. Dies ermöglicht, die exotherme Hydrierung des Metallhydrids 20 im Durchflussbetrieb durchzuführen, wobei Wasserstoffgas im Überschuss zugeführt wird und das überschüssige Gas kontinuierlich abgeführt wird. Auf diese Weise kann eine (zusätzliche), sehr effiziente Kühlung durch den Wasserstoffgasstrom realisiert werden.

Im dargestellten Beispiel ist die Wasserstoffgaszufuhr 31 zwischen der äußeren Ummantelung 11 und der inneren Ummantelung 40 angeordnet und die Wasserstoffgasabfuhr 32 im zentralen Bereich innerhalb des Metallhydrids 20. Die umgekehrte Anordnung ist jedoch ebenso möglich. Das zentral angeordnete Element, hier die Wasserstoffgasabfuhr 32, kann als Leitung ausgebildet sein, welche den Innenraum 50 des Tanks 1 im Wesentlichen über seine gesamte Länge durchsetzt. Bevorzugt ist die Leitung so ausgebildet, dass das Wasserstoffgas gleichmäßig über die Länge der Leitung abgegeben bzw. aufgenommen wird. Dieses kann beispielsweise über kleine Bohrungen oder eine Perforation realisiert werden oder indem die Leitung aus einem gasdurchlässigen Material, beispielsweise einem porösen Sintermaterial (Keramik oder Sintermetall), ausgebildet ist. Auf der anderen Seite kann das an der Peripherie angeordnete Element, hier die Wasserstoffgaszufuhr 31, eine einfache Leitung sein, die nicht gasdurchlässig ist und sich nicht über die gesamte Länge des Tanks 1 durchsetzt, sondern an beliebiger Stelle innerhalb des Freiraums 51 endet, da die Gasverteilung durch die gasdurchlässige innere Ummantelung 40 realisiert wird (s.a. Figur 8).

Die erfindungsgemäße innere Ummantelung 40 ist im Innenraum 50 des Metallhydridtanks 1 zumindest abschnittsweise beabstandet zu der äußeren Ummantelung 11 angeordnet und bildet eine Trennung zwischen dem Metallhydrid 20 und der äußeren Ummantelung 11. Im dargestellten Beispiel wird diese teilweise Beabstandung dadurch erzielt, dass die innere Ummantelung 40 eine gewellte Querschnittsstruktur aufweist. Dabei liegen die nach außen weisenden "Wellenberge" in direktem Kontakt an der äußeren Ummantelung 11 an, sodass zwischen der äußeren Ummantelung 11 und der inneren Ummantelung 40 ein Freiraum 51 gebildet wird. Alternativ kann die innere Ummantelung 40 eine andere Querschnittskontur aufweisen, die die Ausbildung eines Freiraums 51 ermöglicht, beispielsweise eine gefaltete "zick-zack"-Struktur oder dergleichen.

Die innere Ummantelung 40 kann aus einem Repertoire von Materialen ausgewählt sein, die wasserstoffbeständige Eigenschaften aufweisen, eine Wasserstoffdurchlässigkeit zulassen, eine ausreichende Elastizität haben und eine Temperaturbeständigkeit aufweisen bei Temperaturen bis zu 250 °C, insbesondere bis zu 500 °C, vorzugsweise bis zu 1000 °C. Es kommen Metalle, Polymere, Gläser oder Keramiken und deren Komposite in Frage.

In struktureller Hinsicht kann die innere Ummantelung 40 mit einer Vielzahl von Öffnungen oder Durchgängen ausgebildet sein, welche die Gasdurchlässigkeit ermöglichen. Die Öffnungen oder Durchgänge können in regelmäßigen oder nicht regelmäßigen Abständen vorliegen. Beispielsweise weist die innere Ummantelung 40 die Struktur eines Netzes, eines Siebs, eines Vlieses, eines Gestricks oder einer Lochplatte auf.

Die Durchmesser der Öffnungen/Durchgänge sind so ausgebildet, dass Partikel mit einer mittleren Partikelgröße von größer als 100 µm, insbesondere von größer als 10 µm, bevorzugt von größer als 1 µm und besonders bevorzugt größer als 0,5 µm, und ganz besonders bevorzugt von größer als 0,1 µm, zurückgehalten werden.

Auf diese Weise ist die innere Ummantelung 40 durchlässig für Gase und dient gleichzeitig als ein Rückhaltesystem für Metallhydridpartikel 20, damit diese nicht in das Wasserstoffgasleitungssystem gelangen können. Durch diese Ausgestaltung und insbesondere durch die Kombination mit dem beschriebenen Wasserstoffleitungssystem 30, umfassend die Wasserstoffgaszufuhr 31 und die Wasserstoffgasabfuhr 32, kann im Wasserstoffdurchflussbetrieb gearbeitet werden, was sich vorteilhaft auf die Hydrierung und Temperierung auswirkt.

Bei Beladung des Metallhydridtanks 1 mit Wasserstoffgas und der Hydridbildung des Metallhydrids 20 kommt es zu einer Volumenausdehnung des Metallhydrids 20, wodurch dieses in herkömmlichen Tanks starken Stress auf die äußere Ummantelung 11 ausüben und im Extremfall zu Materialversagen führen kann. Die innere Ummantelung 40 der vorliegenden Erfindung ist dazu ausgebildet, den expansionsbedingten Stress des Metallhydrids 20 auf die äußere Ummantelung 11 aufzunehmen und zu reduzieren. In Figur 1A ist die innere Ummantelung 40 in ihrer nicht ausgedehnten Form gezeigt.

Durch die zumindest abschnittsweise Beabstandung der inneren Ummantelung 40 zu der äußeren Ummantelung 11 wird der Freiraum 51 gebildet, der bei der Expansion des Metallhydrids als Ausweichraum dient, als auch eine höhere Oberfläche der inneren Ummantelung 40 realisiert.

Figur 1B zeigt den Metallhydridtank 1 aus Figur 1A mit ausgedehnter innerer Ummantelung 40 nach der Expansion des Metallhydrids 20.

In diesem Zustand kann das Metallhydrid 20 durch Expansion den Freiraum 51 komplett ausfüllen. Expansionskräfte werden von der inneren Ummantelung 40 aufgefangen und abgefedert, sodass kein Materialkontakt zwischen dem Metallhydrid 20 und der äußeren Ummantelung 10 entsteht.

Dadurch kann das Metallhydrid 20 bei der Wasserstoffaufnahme expandieren, ohne jedoch hohe mechanische Spannungen auf die äußere Ummantelung 11 zu übertragen. Die Verringerung der Spannungen führt dazu, dass effizientere, leichtere und ökonomischere Designmöglichkeiten der äußeren Ummantelung 11 realisiert werden können. Durch die geringere Gefahr von Materialversagen, plastischen Deformierungen und Rissbildungen der äußeren Ummantelung 11, kann eine deutlich dünnere Wanddicke gewählt werden als im Stand der Technik, was sich positiv in Bezug auf das Speichergewicht, Speichervolumen und auf die passive Masse, die erwärmt oder gekühlt werden muss, auswirkt.

Die gasdurchlässigen Eigenschaften der inneren Ummantelung 40 bewirken eine homogene Verteilung des Wasserstoffgases innerhalb des Tanks im nicht ausgedehnten Zustand und im ausgedehnten Zustand. Dadurch entsteht eine gleichmäßige Diffusion des Wasserstoffgases von allen Seiten, welches das Metallhydrid 20 homogen und vollständig durchdringt und hydriert. Durch die gleichmäßige, homogene und allumfassende Hydrierung wird die im Stand der Technik bestehende Gefahr lokaler Druckminderungen minimiert, was sich positiv auf die Effizienz der Hydrierung auswirkt.

Die sehr einfache Konstruktion des Metallhydridtanks 1 ermöglicht zudem eine ausgezeichnete Wärmeübertragung durch den Wasserstoffgasdurchfluss, da der Kontakt zwischen dem Wasserstoffgas und dem Metallhydrid 20 unmittelbar ist. Dies führt zu einem Wärmeaustausch, der um ein Vielfaches besser ist als bei der herkömmlichen Kühlung mit Kühlflüssigkeit. Außerdem erlaubt dieser Aufbau einen geringeren Druckverlust während der Beladung als andere Aufbauten.

Figur 2 zeigt den Aufbau eines Metallhydridtanks 1 in einer weiteren Ausführung gemäß der Erfindung in einer Querschnittsansicht. Übereinstimmende Elemente sind mit den gleichen Bezugszeichen wie in Figur 1 bezeichnet und werden nicht nochmals erläutert. Vielmehr werden nachfolgend nur die Unterschiede beschrieben.

In der in Figur 2 gezeigten Ausführung weist der Metallhydridtank 1 ein Dämmmaterial 60 sowie ein internes Temperiersystem 70 auf.

Das interne Temperiersystem 70 weist eine im Innenraum 50 angeordnete Temperierspirale 71 auf, die das Metallhydrid 20 durchsetzt. Dabei kann das Temperiersystem 70 einerseits zur Wärmeabfuhr (Kühlung) während der Hydrierung des Metallhydrids 20 dienen und andererseits zur Wärmezufuhr (Heizung) für die Dehydrierung des Metallhydrids 20.

Die Nutzung einer Temperierspirale 71 gewährleistet eine gute Temperierung des Metallhydrids 20. Dadurch ist der Wärmeaustausch nicht nur abhängig vom Wärmeaustausch des Wasserstoffgasdurchflusses, der an der Peripherie stattfindet, sondern wird zusätzlich zentral gefördert mittels der im Zentrum angebrachten Temperierspirale 71. Hierdurch wird eine große Oberfläche für den Wärmetausch mit dem Metallhydrid 20 gewährleistet.

Das Dämmmaterial 60 ist zwischen der inneren Ummantelung 40 und der äußeren Ummantelung 11 angeordnet und füllt den Freiraum 51 teilweise oder vollständig aus. Anders als in der ersten Ausführung in Figur 1A liegt somit die innere Ummantelung 40 nicht an der äußeren Ummantelung 11 an. Das Dämmmaterial 60 gewährleistet vielmehr eine Beabstandung der inneren Ummantelung 40 von der äußeren Ummantelung 11, wodurch eine Vergrößerung des Freiraums 51 gegenüber der in Figur 1A gezeigten Ausführung ermöglicht wird und somit mehr Raum für die Expansion des Metallhydrids 20 und das Ausweichen der inneren Ummantelung 40 ermöglicht wird.

Bei dem Dammmaterial 60 handelt es sich beispielsweise um ein gasdurchlässiges und komprimierbares Material, beispielsweise Glaswolle.

Bei der Expansion des Metallhydrids 20 kommt es in dieser Ausführung nicht nur zu einem Ausweichen der inneren Ummantelung 40 in den Freiraum 51, sondern auch zu einer Kompression des Dämmmaterials 60. Auf diese Weise werden die auf die äußere Ummantelung 11 wirkenden Kräfte weiter aufgefangen.

Das Dämmmaterial 60 weist zudem thermisch isolierende Eigenschaften auf, die es ermöglichen, die äußere Ummantelung 11 gegenüber inneren Temperaturänderungen zu isolieren. Auf diese Weise wird die Temperaturträgheit des Systems und die für die Dehydrierung zu erwärmende Masse minimiert. Wenn also mittels des internen Temperiersystems 70 das Metallhydrid 20 zum Zwecke der Desorption von Wasserstoff aufgeheizt wird, wird die (unerwünschte) Erwärmung der äußerem Ummantelung 11 vermieden, wodurch das System insgesamt energieeffizienter und dynamischer wird. Ebenso wird bei Kühlung des Metallhydrids 20 während der exothermen Absorption ein Wärmefluss in den Tank 1 unterbunden, d.h. durch das Dämmmaterial 60 kann der Einfluss der Umgebungstemperatur auf die Hydrierung und Dehydrierung verringert werden.

Ein weiterer Vorteil des Dämmmaterials 60 ist, dass durch seine gasdurchlässigen Eigenschaften die homogene Verteilung des Wasserstoffs aufgrund des größeren kombinierten Volumens der inneren Ummantelung 40 und des Dämmmaterials 60 weiter verbessert wird.

Figur 3 zeigt den Aufbau eines Metallhydridtanks 1 in einer weiteren Ausführung gemäß der Erfindung in einer Querschnittsansicht. Übereinstimmende Elemente sind mit den gleichen Bezugszeichen wie in den vorstehenden Figuren bezeichnet und werden nicht nochmals erläutert.

In der in Figur 3 gezeigten Ausführung weist der Metallhydridtank 1 Spacer 80 auf, die zwischen der inneren Ummantelung 40 und der äußeren Ummantelung 11 angeordnet sind. Sie gewährleisten eine Beabstandung dieser Komponenten voneinander, wodurch eine Vergrößerung des Freiraums 51 gegenüber der in Figur 1A gezeigten Ausführung ermöglicht wird. Die Spacer 80 können aus einem rigiden oder vorzugsweise einem elastischen Material bestehen und in verschiedenen Ausführungen angebracht werden, wie beispielsweise als Federpaket und vieles mehr.

Bei der Expansion des Metallhydrids 20 infolge der Hydrierung expandiert die innere Ummantelung 40 in den Freiraum 51 um die Spacer 80 herum. Dabei absorbieren die Spacer 80 die Expansionskräfte des Metallhydrids 20 zusätzlich, statt die Kräfte direkt an die äußere Ummantelung 11 abzugeben, sodass die äußere Ummantelung 11 einen noch weiter verbesserten Schutz erfährt und dadurch weniger zu Materialversagen, plastische Deformierungen und Rissbildungen neigt.

Die Spacer 80 können in longitudinaler Ausrichtung des Gehäuses 10 montiert werden, wie in der Figur 3 verdeutlicht. Figur 4 zeigt eine alternative Anordnung der Spacer 80. Dabei haben die Spacer 80 eine periphere (ringförmige) Ausrichtung entlang der Peripherie der inneren Ummantelung 40.

Die Spacer 80 dienen auch zur Zentrierung und Befestigung der inneren Ummantelung 40. Dies wirkt sich vorteilhaft während des Betriebs aus, da dies eine erhöhte Stabilität und Fixierung der inneren Ummantelung 40 bietet. Während des Aufbaus des Metallhydridtanks 1 sind die Spacer 80 ebenfalls vorteilhaft, da sie einen erheblichen Beitrag zur Zentrierung der Inneren Ummantelung 40 liefern.

Die in Figur 3 gezeigte Temperierspirale 71 hat die in Figur 2 beschriebene Funktion.

Der erfindungsgemäße Metallhydridtank 1 ist nicht abhängig von einer bestimmten Ausführung des Wärmeaustausches. So zeigt die Figur 5 den Aufbau eines Metallhydridtanks 1 in einer weiteren Ausführung gemäß der Erfindung. Im Unterschied zu der in Figur 3 gezeigten Ausführung weist das Temperiersystem 70 Temperierbündel 72 anstatt einer Temperierspirale 71 auf.

Die Figuren 6 und 7 zeigen den Aufbau eines Metallhydridtanks 1 in zwei weiteren Ausführungen gemäß der Erfindung in einer Querschnittsansicht. Übereinstimmende Elemente sind mit den gleichen Bezugszeichen wie in den vorstehenden Figuren bezeichnet und werden nicht nochmals erläutert.

In der in Figur 6 gezeigten Ausführung weist der Metallhydridtank 1 eine Kombination von Dämmmaterial 60 (wie in Figur 2 beschrieben), innerer Temperierspirale 71 (wie in Figur 2 beschrieben) und Spacer 80 (wie in Figur 3 beschrieben) auf.

In der in Figur 7 gezeigten Ausführung weist der Metallhydridtank 1 statt der Temperierspirale 71 ein inneres Temperierbündel 72 (wie in Figur 5 beschrieben) auf.

Die Nutzung von Spacer 80 erlaubt es, dünnere und rigidere Dämmungsmaterialien 60 zu verwenden als in der Ausführung ohne Spacer wie in Figur 2. Bei Expansion des Metallhydrids 20 zwingen die Spacer 80 die innere Ummantelung 40 um die Spacer 80 herum zu expandieren. Dabei absorbieren sie die Expansionskräfte, statt die Kräfte direkt an das Dämmmaterial 60 und an die äußere Ummantelung 11 abzugeben, ohne dass das Dämmmaterial 60 elastisch ausweichen muss.

Figur 8 zeigt den Aufbau eines Metallhydridtanks 1 in einer Ausführung gemäß der Erfindung im Längsschnitt. Der Metallhydridtank 1 ist ähnlich wie in Figur 2 mit einer inneren Ummantelung 40, einer Temperierspirale 71 sowie einem Dämmmaterial 60 ausgeführt. Anders als in der in Figur 2 dargestellten Ausführung umfasst hier das Wasserstoffleitungssystem 30 nur eine einzige Leitung, die der Zuführung und Abführung von Wasserstoffgas dient und zwischen der äußeren Ummantelung 11 und inneren Ummantelung 40 endet.

Der untere Abschnitt der Figur 8 zeigt Details der Befestigung der inneren Ummantelung 40 in einer beispielhaften Ausgestaltung anhand einer Fixieranordnung 90. Diese beispielhafte Fixieranordnung 90 umfasst zwei Endkappen 91, von denen eine mit Durchgängen 92a für die Ein- und Ausgänge des Temperiersystems 70 ausgeführt ist. Sofern das Wasserstoffleitungssystem 30 eine zentral angeordnete Leitung für die Zu- oder Abführung von Wasserstoffgas wie in Figur 2 aufweist, ist in der entsprechenden Endkappe 91 ein weiterer Durchgang vorzusehen.

Die Endkappen 91 bilden zudem Aufnahmen 92 für die Enden 41 der inneren Ummantelung 40, um die innere Ummantelung 40 zu lagern und zu stabilisieren. Wie in der Figur angedeutet, können die Enden 41 der inneren Ummantelung 40 mit einer formstabilen Kappe versteift sein.

Figur 9 zeigt den Aufbau einer weiteren beispielhaften Expansionsanordnung 100 gemäß einer Ausführung der Erfindung, die eine weitere Expansionsmöglichkeit für die innere Ummantelung 40 darstellt. Die Expansionsanordnung 100 umfasst zwei sich überlappende Aufnahmen 101, in welche Enden 41 der innere Ummantelung 40 verschiebbar eingreifen. Die Enden 41 der inneren Ummantelung 40 sind auf diese Weise einander überlappend und relativ zueinander verlagerbar angeordnet. Im Falle der Expansion des Metallhydrids 20 kann so die innere Ummantelung 40 in den zwischen der inneren Ummantelung 40 und der äußeren Ummantelung 10 gebildeten Freiraum 51 elastisch ausweichen, wobei die Enden 41 der inneren Ummantelung 40 sich ein wenig aus den Aufnahmen 101 heraus verlagern. Dabei nimmt das Maß der Überlappung der Enden 41 ab.

Figur 10 zeigt den Aufbau einer weiteren beispielhaften Expansionsanordnung 100 gemäß einer Ausführung der Erfindung. Die in Figur 10 gezeigte Expansionsanordnung 100 umfasst zwei gegenüberliegende Aufnahmen 101, die für zwei gegenüberliegende Enden 41 der inneren Ummantelung 40 einen Verbindungsdurchgang bilden. Die beiden Enden 41 der inneren Ummantelung 40 sind über ein elastisches Element 102 miteinander verbunden, das beispielsweise eine Feder oder ein Federpaket sein kann. Nach dem elastischen Ausweichen der inneren Ummantelung 40 infolge des expandierenden Metallhydrids können sich die Enden 41 innerhalb der Aufnahmen 101 gegenläufig verlagern, wobei das elastische Element 102 gestreckt wird. Das elastische Element 102 verhindert dabei, dass die Enden gänzlich aus den Aufnahmen 101 herausrutschen und sichert somit deren Verbleib in den Aufnahmen 101. Bei der Dehydrierung und Kompression des Metallhydrids kehrt das elastische Element 102 wird in den entspannten Zustand zurück und unterstützt auch die Rückstellung der inneren Ummantelung 40 in die nicht expandierte Position.

Die verschiedenen in den Figuren 9 und 10 genannten Ausführungsformen der Expansionsanordnung 100 sind, sofern im Einzelfall nicht anders ausgeführt, mit Vorteil miteinander kombinierbar.

Die in Figur 9 oder 10 gezeigte Expansionsanordnung 100 kann einerseits in Form eines geraden Streifens axial über die gesamte axiale Länge der inneren Ummantelung 40 angeordnet sein. In diesem Fall greifen die langen Enden 41 der inneren Ummantelung 40 in der gezeigten Weise in die Aufnahmen 101 ein und sind einander gegenüber verlagerbar gelagert. Bei Expansion des Metallhydrids und Ausweichen der inneren Ummantelung 40 in den Freiraum 51 vergrößert sich der Querschnittsdurchmesser der inneren Ummantelung 40.

Alternativ kann die Expansionsanordnung 100 auch radial ausgeführt sein und sich ringförmig über den radialen Umfang der inneren Ummantelung 40 erstrecken, die dann in axialer Richtung geteilt ausgeführt ist. In diesem Fall greifen die kurzen endständigen Enden 41 der inneren Ummantelung 40 in der gezeigten Weise in die Aufnahmen 101 ein und sind einander gegenüber verlagerbar gelagert. Bei Expansion des Metallhydrids und Ausweichen der inneren Ummantelung 40 in den Freiraum 51 wölbt sich die innere Ummantelung 40 lokal nach außen in den Freiraum 51 auf.

Es können auch mehrere der in Figur 9 oder 10 gezeigten Expansionsanordnungen 100 axial oder radial entlang der inneren Ummantelung 40 in regelmäßigen oder unregelmäßigen Abständen zueinander angeordnet sein.

### Bezugszeichenliste

- 1: Metallhydridtank
- 10: Gehäuse
- 11: äußere Ummantelung
- 20: Metallhydrid
- 30: Wasserstoffleitungssystem
- 31: Wasserstoffgaszufuhr
- 32: Wasserstoffgasabfuhr
- 40: innere Ummantelung
- 41: Enden der inneren Ummantelung
- 50: Innenraum
- 51: Freiraum
- 60: Dämmmaterial
- 70: internes Temperiersystem
- 71: Temperierspirale
- 72: Temperierbündel
- 80: Spacer
- 90: Fixieranordnung
- 91: Endkappe
- 92: Aufnahme
- 92a: Durchgang
- 100: Expansionsanordnung
- 101: Aufnahme
- 102: elastisches Element

## Patentansprüche

1. Metallhydridtank (1), umfassend:
eine druckbeständige äußere Ummantelung (11), die einen zur Aufnahme eines Metallhydrids (20) ausgebildeten Innenraum (50) umschließt,
ein Wasserstoffleitungssystem (30) zur Zu- und Abführung von Wasserstoffgas in den und aus dem Metallhydridtank (1),
**gekennzeichnet durch**
eine gasdurchlässige innere Ummantelung (40), die im Innenraum (50) des Metallhydridtanks (1) zumindest abschnittsweise beabstandet zu der äußeren Ummantelung (11) angeordnet ist und die als eine Trennung zwischen dem Metallhydrid (20) und der äußeren Ummantelung (11) ausgebildet ist.

2. Metallhydridtank (1) gemäß Anspruch 1, **dadurch gekennzeichnet, dass** die innere Ummantelung (40) ausgebildet ist, bei Expansion des Metallhydrids (20) in einen zwischen der inneren Ummantelung (40) und der äußeren Ummantelung (11) gebildeten Freiraum (51) elastisch auszuweichen.

3. Metallhydridtank (1) gemäß Anspruch 1 oder 2, **dadurch gekennzeichnet, dass** die innere Ummantelung (40) ausgebildet ist, Metallhydridpartikel mit einer mittleren Partikelgröße von größer als 100 µm, insbesondere größer als 10 µm, bevorzugt größer als 1 µm und besonders bevorzugt größer als 0,5 µm, und ganz besonders bevorzugt größer als 0,1 µm, zurückzuhalten.

4. Metallhydridtank (1) gemäß einem der vorangehenden Ansprüche, **dadurch gekennzeichnet, dass** die innere Ummantelung (40) die Struktur eines Netzes, eines Siebs, eines Vlieses, eines Gestricks oder einer Lochplatte aufweist.

5. Metallhydridtank (1) gemäß einem der vorangehenden Ansprüche, **dadurch gekennzeichnet, dass** die innere Ummantelung (40) ausgebildet ist, das Wasserstoffgas homogen zu verteilen.

6. Metallhydridtank (1) gemäß einem der vorangehenden Ansprüche, **dadurch gekennzeichnet, dass** die innere Ummantelung (40) eine gewellte oder gefaltete Querschnittskontur aufweist.

7. Metallhydridtank (1) gemäß einem der vorangehenden Ansprüche, **dadurch gekennzeichnet, dass** ein Material der inneren Ummantelung (40) ausgewählt ist aus Metallen, Polymeren, Gläsern, Keramiken.

8. Metallhydridtank (1) gemäß einem der vorangehenden Ansprüche, **dadurch gekennzeichnet, dass** Enden (41) der inneren Ummantelung (40) einander überlappend und relativ zueinander verlagerbar angeordnet sind, sodass bei Expansion des Metallhydrids (20) ein Maß der Überlappung abnimmt und die innere Ummantelung (40) in den zwischen der inneren Ummantelung (40) und der äußeren Ummantelung (11) gebildeten Freiraum (51) elastisch auszuweichen kann.

9. Metallhydridtank (1) gemäß einem der vorangehenden Ansprüche, **dadurch gekennzeichnet, dass** der Metallhydridtank (1) ferner ein Dämmmaterial (60) aufweist, welches zwischen der äußeren Ummantelung (11) und der inneren Ummantelung (40) angeordnet ist.

10. Metallhydridtank (1) gemäß Anspruch 9, **dadurch gekennzeichnet, dass** das Dämmmaterial (60) ausgebildet ist, bei Expansion des Metallhydrids (20) zu komprimieren.

11. Metallhydridtank (1) gemäß einem der vorangehenden Ansprüche, **dadurch gekennzeichnet, dass** das die innere Ummantelung (40) mittels Spacer (80) von der äußeren Ummantelung (11) oder vom Dämmmaterial (60) beabstandet ist.

12. Metallhydridtank (1) gemäß einem der vorangehenden Ansprüche, **dadurch gekennzeichnet, dass** das Wasserstoffleitungssystem (30) eine Wasserstoffzuführung (31) und eine Wasserstoffabführung (32) umfasst.

13. Metallhydridtank (1) gemäß Anspruch 12, **dadurch gekennzeichnet, dass** eine der Wasserstoffzuführung (31) und der Wasserstoffabführung (32) zwischen der inneren Ummantelung (40) und der äußeren Ummantelung (11) und die andere zentral angeordnet ist.

14. Metallhydridtank (1) gemäß einem der vorangehenden Ansprüche, **dadurch gekennzeichnet, dass** die äußere Ummantelung (11) eine zylindrische Form aufweist.

15. Metallhydridtank (1) gemäß einem der vorangehenden Ansprüche, **dadurch gekennzeichnet, dass** der Metallhydridtank (1) ferner ein integriertes Temperiersystem (70) umfasst, insbesondere in Form einer Temperierspirale (71) oder eines Temperierbündels (72).
